# FASCICULE DE BREVET EUROPEEN

(11) **EP 1 098 233 B1**
(45) Date de publication et mention de la délivrance du brevet: **11.02.2009**
(21) Numéro de dépôt: 99121787.8
(22) Date de dépôt: 03.11.1999
(51) Int. Cl.: G04B 37/18, G04B 47/04, G04B 37/22, G04B 19/28

(54) **Elément de boite en métal avec des reliefs en matériau synthétique**
Metallelement für Gehäuse mit aus synthetischem Material hergestellten Vorsprüngen
Metallic case element with protusions made of synthetic material

(43) Date de publication de la demande: 09.05.2001
(73) Titulaire: Lascor S.p.A., 21018 Sesto Calende (IT)
(72) Inventeur: Mantoan, Giancarlo, 21020 Taino (IT); Biraghi, Tommaso, 21018 Sesto Calende (IT)
(74) Mandataire: Rossand, Isabelle

(56) Documents cités:
- EP-A- 0 640 893
- CH-B- 571 737
- US-A- 3 887 963
- US-A- 5 469 758
- US-A- 5 631 880

## Description

La présente invention concerne un élément de boîte en métal obtenu par un procédé permettant d'avoir, sur tout ou partie de sa surface des zones discontinues en relief réalisées en un matériau synthétique, c'est-à-dire un objet bi-matière métal/matériau synthétique.

Par la suite on se référera à titre d'exemple à une boîte de montre, et plus particulièrement à une conception nouvelle de lunette tournante adaptée à une telle montre.

Dans la construction des boîtes de montre il existe toujours un choix difficile au niveau des matériaux devant être utilisés. Le métal, voire un métal noble tel que l'or, utilisé seul confère au produit fini solidité et garantie de qualité, mais a l'inconvénient d'alourdir le produit fini, de mal se prêter à l'usinage de formes complexes et d'avoir l'aspect "froid" du métal. Les matériaux synthétiques utilisés seuls ont l'avantage de pouvoir être moulés ou injectés avec des formes très complexes et des coloris variés et attrayants, mais provoquent chez le consommateur la crainte de ne pas retrouver dans de tels produits les qualités auxquelles il pouvait prétendre avec les produits antérieurs totalement en métal. Certaines constructions de boîte sont toutefois bi-matière, en particulier pour abaisser le coût du produit. A titre d'exemple le document CH 79 203 décrit une boîte en métal noble de très faible épaisseur qui comporte sur tout son pourtour un évidemment renforcé par une garniture non apparente en matière plastique. D'autres constructions faisant également appel à la fois à un métal et à une matière plastique pour des raisons techniques peuvent être cités.

Dans le document EP 0 370 947 décrivant une montre à lunette tournante, ladite lunette en métal est munie d'un anneau denté en matière synthétique fixé à cran entre la carrure et un logement annulaire de la lunette tournante pour coopérer avec au moins un cliquet; l'anneau en matière synthétique n'est donc pas visible et la montre a un aspect totalement métallique.

Dans le document CH 575 616, qui concerne également une boîte de montre à lunette tournante, un anneau extérieur métallique protège un anneau intérieur en matière plastique destiné à retenir à cran la lunette dans la carrure et à laisser apparent à l'extérieur un anneau en matière plastique apte à créer ou supporter divers éléments décoratifs.

Le document US 5 631 880 concerne également une boîte de montre à anneau tournant comportant un premier anneau rigide monté rotatif sur la lunette destiné à supporter des éléments décoratifs et une deuxième anneau élastique destiné à faciliter la rotation et la protection contre les choc du premier anneau.

Comme on le voit dans les exemples précités, la matière plastique utilisée en combinaison avec le métal a toujours une forme annulaire continue, soit totalement visible, soit totalement cachée.

Comme on le voit dans les exemples précités, la matière plastique utilisée en combinaison avec le métal a toujours une forme annulaire continue, soit totalement visible, soit totalement cachée.

La présente invention vise au contraire à procurer une construction bi-matière dans laquelle les secteurs angulaires des parties visibles de la boîte ou des zones déterminées desdits secteurs, présentent une alternance métal/matériau synthétique conférant au produit un aspect esthétique moins froid que le métal et/ou pouvant procurer un avantage technique telle qu'une meilleure préhension de l'objet concerné.

A cet effet, l'invention a pour objet un élément de boîte en métal ayant une paroi dont la surface extérieure comporte des bossages disjoints formés par un matériau synthétique, caractérisé en ce qu'une face en regard de la surface extérieure de l'élément comprend une rainure reliée à ladite surface extérieure par des passages traversants à des emplacements prévus pour les bossages et en ce que lesdits bossages proviennent d'une garniture en un matériau synthétique faisant saillie sur la surface extérieur, en étant liés entre eux à travers lesdits passages traversants à un cordon, également en un matériau synthétique, maintenu au fond de la rainure.

Dans le cas d'une boîte de montre, les "éléments" auxquels l'invention peut s'appliquer sont bien évidemment la carrure et la lunette, que cette dernière soit fixe ou mobile.

Les bossages apparents sur la paroi peuvent, selon l'invention, avoir des aspects esthétiques variés, quant à la forme et quant à leur coloration. La forme dépend de la section des passages traversants et de la coloration des variétés de matériaux synthétiques utilisés. Dans le mode de réalisation le plus simple on peut utiliser un unique matériau synthétique pour former, par des procédés de moulage ou injection connus, le cordon et les bossages. Il est également possible d'obtenir des bossages de différentes couleurs en effectuant un formage séquentiel du matériau synthétique, c'est-à-dire en utilisant des matériaux synthétiques ayant la même composition de base ou des compositions pouvant se lier entre elles, mais incorporant des pigments différents. De même il est possible d'utiliser des matériaux synthétiques différents pour les bossages et pour le cordon de façon à avoir un toucher doux pour les bossages et bonne résistance mécanique pour le cordon.

Pour que les bossages, une fois mis en place, résistent à une pression extérieure, il est nécessaire que le cordon auquel ils sont reliés soit fermement maintenu dans la rainure. Selon un premier mode de réalisation chaque bossage peut s'étendre sur la surface externe légèrement au-delà du passage traversant pour former un bec permettant une immobilisation axiale. Selon un autre mode de réalisation, lorsque le cordon est en un matériau synthétique facilement déformable, la rainure peut comporter un pincement permettant la mise en force du cordon. Il est également possible que la rainure ouverte de la gorge soit obturée par un autre élément de la boîte ou par une pièce rapportée dans celle-ci, telle qu'un anneau rigide. Dans le cas d'une montre bracelet "l'autre élément de la boîte" sera par exemple le bord supérieur de la carrure si les bossages en matériau synthétique sont ménagés dans la lunette. La "pièce rapportée" sera par exemple le cercle d'emboîtage si lesdits bossages sont ménagés dans la carrure. Dans le cas où la rainure est située à proximité de la base ouverte d'une paroi, ladite rainure peut, au droit de passages traversants être ouverte dans la base pour communiquer avec la surface extérieure de la paroi.

D'autres avantages et caractéristiques de l'invention apparaîtront plus clairement à la lecture de la description ci-après d'une montre-chronographe à lunette tournante, faite en référence aux dessins annexés dans lesquels :
- la figure 1 est une vue de dessus d'une montre chronographe à lunette tournante bi-matière,
- la figure 2 est une vue de dessus de la lunette seule avant montage sur la carrure,
- les figures 3 et 4 représentent, en vue de dessous respectivement la partie en métal et la partie en matériau synthétique de la lunette,
- la figure 5 est une coupe agrandie selon la ligne V-V de la figure 2,
- les figures 6A, 6B, 6C sont des représentations agrandies en coupe selon les lignes A-A, B-B et C-C de la figure 2, et
- la figure 7 est une coupe agrandie selon la ligne VII-VII de la figure 3.

La montre chronographe représentée en vue de dessus à la figure 1 comprend de façon connue un boîtier à l'intérieur duquel est placé un mouvement de chronographe (non représenté), et dont la carrure 1 comporte une couronne de mise à l'heure 2 et deux poussoirs 3 pour les fonctions start/stop et remise à zéro, voire chronométrage d'un temps intermédiaire pour les mouvements prévus à cet effet. Le cadran 4, de forme circulaire, comprend un affichage analogique, pour l'heure courante par les aiguilles heures/minutes 5 et la petite seconde 6, et pour le chronométrage par une seconde au centre 7 et deux compteurs 8. Cette montre chronographe comprend en outre une lunette tournante 9, très souvent utile dans ce type de pièce d'horlogerie pour faire un comptage rétrograde du temps, par exemple pour donner des indications de sécurité sur un temps de plongée.

Cette lunette tournante 9, représentée de façon séparée à la figure 2, est un exemple illustratif d'une construction bi-matière selon l'invention. Elle comprend un profilé annulaire 10 en métal, vu de dessous à la figure 3, et une garniture 20 en matériau synthétique représentée à la figure 4. La garniture 20 forme à la surface 11 du profilé 10 six zones 23 régulièrement réparties et composées de bossage 23a, 23b, 23c, ces bossages n'étant pas représentés sur la figure 2 à la position horaire 9h. pour une meilleure compréhension de la forme du profilé 10. Entre chaque zone 23 de bossages, la surface comprend des repérages 22 pour un fractionnement du tour d'heure de 10 minutes en 10 minutes.

En se référant plus particulièrement aux figures 3 et 5, on voit que le profilé annulaire 10 comprend une surface extérieure 11 inclinée vers l'extérieur jusqu'à un bord 11a, une base 12, et une paroi interne 14 formée d'une surface brisée dont une portion verticale 14a comprend une gorge circulaire 16 destinée à assujettir par des moyens connus non représentés, la lunette tournante 9 à la carrure 1. La base 12 comprend sur tout son pourtour une rainure 15 ayant pour section un trapèze rectangle dont les côtés sont respectivement parallèles à la surface extérieure 11, à la base 12 et à la portion verticale 14a de la paroi interne 14. La base 12 possède également deux petites extensions annulaires 17, 18 dont l'écartement radial est supérieur à l'ouverture de la rainure 15 et dont les bords externes sont guidés par les parois d'un chemin de rotation annulaire 31 ménagé dans le bord supérieur de la carrure 1. Comme on le voit sur la figure 3 et sur la représentation en coupe de la figure 7 la base 12 comporte également deux zones 19 diamétralement opposées et renforcées par deux petits tubes métalliques 19a à l'intérieur desquels viendront s'engager les ailettes d'un ressort à cliquets 19b.

Le bord du profilé 10 comprend enfin six zones 13 régulièrement réparties et comportant des encoches 13a, 13b, 13c dont le fond va au moins jusqu'à la rainure 15. Dans l'exemple représenté à la figure 3, chaque zone 13 comprend cinq encoches.

Une encoche centrale 13c, exactement positionnée entre deux repères successifs divisant le tour d'heure de 10 minutes en 10 minutes permettra après mise en place de la garniture synthétique 20 d'avoir un repérage de 5 minutes en 5 minutes. Deux encoches 13b et 13a, de profondeurs décroissantes sont ménagées de part et d'autre de cette encoche centrale 13c.

Le profilé annulaire 10 qui vient d'être décrit est celui qui correspond à l'usinage le plus simple et le plus facilement automatisable. Il est bien évident que, de façon équivalente les encoches 13a et 13b pourraient avoir, comme l'encoche médiane 13c une orientation radiale, et/ou la même profondeur que ladite encoche médiane 13c. De même les encoches 13a, 13b, 13c pourraient être remplacées par des passages traversants joignant la surface 11 et la rainure 15, sans s'étendre jusqu'au bord 11a du profilé 10.

En se référant maintenant à la figure 4 on voit que la garniture 20 en matériau synthétique se compose en fait de deux demi secteurs 21a, 21b qui ne sont pas jointifs et qui présentent un petit décalage angulaire de l'ordre de 6° de part et d'autre des zones 19 renforcée pour le ressort à cliquet 19b.

Chaque demi secteur est formé d'un cordon 25, de même section que la rainure 15 rejoignant les zones 23 de bossages 23a, 23b, 23c qui ont la même disposition que les encoches 13a, 13b, 13c. Ces zones de bossages sont réparties sur le cordon 25 de telle sorte que, après mise en place dans le profilé 10, les six bossages médians 23c présentent un décalage angulaire de 60°.

Les bossages 23a, 23b, 23c sont bien entendu reliés par de petites portions 25a de cordon 25 et présentent des longueurs différentes adaptées à la longueur des encoches 13a, 13b, 13c. Comme on le voit sur les représentations en coupe de figures 6A à 6C, chaque bossage comprend une partie verticale 24, une partie oblique 26a, 26b, 26c sensiblement parallèle à la surface 11 du profilé 10 et un retour 28 contre la surface 11 s'étendant légèrement au-delà d'une encoche 13a, 13b ou 13c pour former un bec 29, ces différentes surfaces étant reliées par des arrondis. On observera que le bec 29 permet d'immobiliser axialement la garniture 20. Selon une variante de réalisation cette immobilisation axiale peut être obtenue par pincement du cordon 25 à l'intérieur de la rainure 15 dont les parois seraient par exemple légèrement inclinées pour que la largeur de la rainure 15 soit un peu inférieure à la largeur du cordon 25. Les différentes longueurs de bossage sont obtenues en faisant simplement varier la longueur de la surface inclinée 26a, 26b ou 26c de chaque bossage. On observera enfin, en particulier sur les figures 6B et 6C, que la base de chaque bossage et leur partie orientée contre la lunette tiennent compte des caractéristiques techniques nécessaires à l'assemblage de la lunette sur la carrure. A cet effet, il est prévu un dégagement 27 correspondant à la gorge 16 du profilé 10.

La garniture 20 est par exemple réalisée en Pebax® par injection dans un moule permettant d'avoir une pluralité d'empreintes.

Cette configuration de la garniture 20 en deux parties 21a, 21b, rendue nécessaire par la présence des deux zones 19 à cliquets, présente l'avantage de rendre l'assemblage plus facile sur le profilé 10 en faisant glisser les bossages 23a, 23b, 23c de chaque partie 21a, 21b dans les encoches 13a, 13b, 13c jusqu'à encliquetage des portions de cordon 25 dans la rainure 15.

Comme indiqué au début, il est possible de réaliser la garniture 20 en ayant un matériau synthétique au toucher doux pour les bossages et un autre matériau présentant une plus grande résistance mécanique pour le cordon. Dans un tel mode de réalisation il est alors possible de réaliser le cordon en une seule pièce, soit en conservant les petits tubes 19a à cliquets qui seront alors partiellement chassés dans ce deuxième matériau, soit en les supprimant et en prévoyant une structure à crémaillère à la base du cordon.

La lunette qui vient d'être décrite présente alors des bossages entièrement en matériau synthétique, fermement liés entre eux et pouvant supporter de très nombreuses manipulations sans dommages, résultat qu'il n'est pas possible d'obtenir avec une simple application de produit synthétique sur des bossages préformés en métal, Sans sortir du cadre de l'invention, l'homme de métier peut appliquer la même technique à d'autres partie d'une boîte.

## Revendications

1. Elément de boîte (9) en métal ayant une paroi dont la surface extérieure (11) comporte des bossages disjoints (23a, 23b, 23c) formés par un matériau synthétique, **caractérisé en ce qu'**une face (12) en regard de la surface extérieure (11) de l'élément (9) comprend une rainure (15) reliée à ladite surface extérieure (11) par des passages traversants (13a, 13b, 13c) à des emplacements prévus pour les bossages (23a, 23b, 23c) et **en ce que** lesdits bossages (23a, 23b, 23c) proviennent d'une garniture (20) en un matériau synthétique faisant saillie sur la surface extérieur (11), en étant liés entre eux à travers lesdits passages traversants (13a, 13b, 13c) à un cordon (25), également en un matériau synthétique, maintenu au fond de la rainure (15).

2. Elément de boîte selon la revendication 1 correspondant à la lunette (9) d'une boîte de montre à cadran (4) circulaire, **caractérisé en ce que** les passages traversants sont formés par des encoches (13a, 13b, 13c), pratiquées dans un bord (11a) de la lunette pour rejoindre la rainure (15), à travers lesquelles les bossages (23a, 23b, 23c) font saillie.

3. Elément de boîte selon les revendications 1 ou 2 **caractérisé en ce que** les bossages (23a, 23b, 23c) sont regroupés en zones (23) régulièrement réparties sur la surface (11).

4. Elément de boîte selon les revendications 2 et 3, **caractérisé en ce que** les bossages de chaque zone (13) sont symétriques par rapport à un bossage médian (23c).

5. Elément de boîte selon les revendications 3 ou 4, **caractérisé en ce que** les bossages (23a, 23b, 23c) d'une même zone (23) ont des configurations différentes.

6. Elément de boîte selon la revendication 1, **caractérisé en ce que** les bossages (23a, 23b, 23c) forment un bec (29) s'étendant sur la surface (11) au-delà des passages traversants pour immobiliser axialement la garniture (20).

7. Elément de boîte selon la revendication 2, **caractérisé en ce que** la garniture (20) est formée de deux demi secteurs (21 a, 21 b) correspondant chacun à un arc inférieur à 180°.

8. Elément de boîte selon la revendication 1, **caractérisé en ce que** le même matériaux synthétique est utilisé pour former la totalité de la garniture (20) comprenant le cordon (25) et les bossages (23a, 23b, 23c).

9. Elément de boîte selon la revendication 1, **caractérisé en ce que** tout ou partie des bossages (23a, 23b, 23c) sont réalisés en des matériaux synthétiques différents ou en un même matériau incorporant différents pigments.

## Claims

1. Metal case part (9) having a wall whose outer surface (11) includes disjointed knobs (23a, 23b, 23c) formed by a synthetic material, **characterised in that** one face (12) opposite to the outer surface (11) of the part (9) includes a groove (15) connected to said outer surface (11) by through passages (13a, 13b, 13c) at locations provided for the knobs (23a, 23b, 23c) and **in that** said knobs (23a, 23b, 23c) originate from a filler (20) made of synthetic material projecting from the outer surface (11), while being connected to each other through said through passages (13a, 13b, 13c) to a strand (25), also made of synthetic material, held on the bottom of the groove (15).

2. Case part according to claim 1 corresponding to the bezel (9) of a watch case with a circular dial (4), **characterised in that** the through passages are formed by notches (13a, 13b, 13c), made in an edge (11 a) of the bezel to join the groove (15) through which the knobs (23a, 23b, 23c) project.

3. Case part according to claim 1 or 2, **characterised in that** the knobs (23a, 23b, 23c) are regrouped in zones (23) regularly distributed over the surface (11).

4. Case part according to claims 2 and 3, **characterised in that** the knobs of each zone (13) are symmetrical with respect to a median knob (23c).

5. Case part according to claim 3 or 4, **characterised in that** the knobs (23a, 23b, 23c) of a same zone (23) have different configurations.

6. Case part according to claim 1, **characterised in that** the knobs (23a, 23b, 23c) form a tip (29) extending over the surface (11) beyond the through passages to immobilise the filler (20) axially.

7. Case part according to claim 2, **characterised in that** the filler (20) is formed of two half sectors (21 a, 21 b) each corresponding to an arc less than 180°.

8. Case part according to claim 1, **characterised in that** the same synthetic material is used to form the totality of the filler (20) including the strand (25) and the knobs (23a, 23b, 23c).

9. Case part according to claim 1, **characterised in that** all or part of the knobs (23a, 23b, 23c) are made of different synthetic materials or a same material incorporating different pigments.

## Patentansprüche

1. Gehäuseelement (9) aus Metall mit einer Wand, deren Außenfläche (11) separate Erhebungen (23a, 23b, 23c) aufweist, die aus einem Kunststoffmaterial gebildet sind, **dadurch gekennzeichnet, dass** eine der Außenfläche (11) des Elements (9) entgegengesetzte Seite (12) eine Nut (15) aufweist, die mit der Außenfläche (11) über durchgehende Durchtritte (13a, 13b, 13c) an für die Erhebungen (23a, 23b, 23c) vorgesehenen Stellen verbunden ist, und dass die Erhebungen (23a, 23b, 23c) aus einem Belag (20) aus einem Kunststoffmaterial stammen, der an der Außenfläche (11) absteht, wobei sie durch die durchgehenden Durchtritte (13a, 13b, 13c) zu einem Band (25) miteinander verbunden sind, das auch aus einem Kunststoffmaterial besteht und am Grund der Nut (15) gehalten wird.

2. Gehäuseelement nach Anspruch 1, das dem Gehäusering (9) eines Uhrengehäuses mit kreisrundem Zifferblatt (4) entspricht, **dadurch gekennzeichnet, dass** die durchgehenden Durchtritte aus Einkerbungen (13a, 13b, 13c) gebildet sind, die in einem Rand (11a) des Gehäuserings ausgeführt sind, um auf die Nut (15) aufzutreffen und durch welche hindurch die Erhebungen (23a, 23b, 23c) vorstehen.

3. Gehäuseelement nach Anspruch 1 oder 2, **dadurch gekennzeichnet, dass** die Erhebungen (23a, 23b, 23c) in Bereiche (23) zusammengefasst sind, die gleichmäßig über die Fläche (11) verteilt sind.

4. Gehäuseelement nach den Ansprüchen 2 und 3, **dadurch gekennzeichnet, dass** die Erhebungen eines jeden Bereichs (13) bezogen auf eine mittlere Erhebung (23c) symmetrisch verlaufen.

5. Gehäuseelement nach Anspruch 3 oder 4, **dadurch gekennzeichnet, dass** die Erhebungen (23a, 23b, 23c) eines gleichen Bereichs (23) unterschiedliche Gestaltungen haben.

6. Gehäuseelement nach Anspruch 1, **dadurch gekennzeichnet, dass** die Erhebungen (23a, 23b, 23c) eine Nase (29) bilden, die sich an der Fläche (11) über die durchgehenden Durchtritte hinaus erstreckt, um den Belag (20) axial festzulegen.

7. Gehäuseelement nach Anspruch 2, **dadurch gekennzeichnet, dass** der Belag (20) aus zwei Halbsektoren (21 a, 21 b) gebildet ist, die jeweils einem Bogen von unter 180° entsprechen.

8. Gehäuseelement nach Anspruch 1, **dadurch gekennzeichnet, dass** zum Bilden des gesamten Belags (20) mit dem Band (25) und den Erhebungen (23a, 23b, 23c) das gleiche Kunststoffmaterial verwendet wird.

9. Gehäuseelement nach Anspruch 1, **dadurch gekennzeichnet, dass** sämtliche bzw. ein Teil der Erhebungen (23a, 23b, 23c) aus unterschiedlichen Kunststoffmaterialien oder aus einem gleichen Material mit unterschiedlichen Pigmenten hergestellt sind.
